# FASCICULE DE BREVET EUROPEEN

(11) **EP 1 518 028 B1**
(45) Date de publication et mention de la délivrance du brevet: **09.11.2011**
(21) Numéro de dépôt: 02742585.9
(22) Date de dépôt: 19.06.2002
(51) Int. Cl.: E02D 5/80, E02D 5/56

(54) **DISPOSITIF DE SUPPORT ANCRABLE DANS LE SOL**
SCHRAUBBARER ERDANKER
SUPPORT DEVICE DESIGNED TO BE ANCHORED IN THE GROUND

(43) Date de publication de la demande: 30.03.2005
(73) Titulaire: Patsalaridis, Dimitrios, Montréal, QC H3S 2K4 (CA)
(72) Inventeur: Patsalaridis, Dimitrios, Montréal, QC H3S 2K4 (CA)
(74) Mandataire: Decobert, Jean-Pascal
(86) Numéro de dépôt international: PCT/CA2002/000919
(87) Numéro de publication internationale: WO 2004/001140

(56) Documents cités:
- GB-A- 2 340 854
- GB-A- 2 360 809
- US-A- 5 919 005
- US-B1- 6 202 368

## Description

### DOMAINE DE L'INVENTION

La présente invention a trait généralement aux dispositifs de support et plus particulièrement à un dispositif de support ancrable dans le sol servant à maintenir un objet fixement au-dessus du sol.

### ÉTAT DE LA TECHNIOUE

Des dispositifs de support pouvant être ancrés dans le sol existent sous de nombreuses formes. Une inspection de l'art antérieur révèle l'existence de nombreux dispositifs pouvant être ancrés dans le sol, plus particulièrement dans un sol de composition granulaire quelconque, tel que dans la terre, du sable, de la neige, ou autre. Pour alléger le texte, on utilisera à l'occasion la terre comme composition exemplaire. Un grand nombre de dispositifs de support existent et diffèrent essentiellement par la géométrie de l'embout du support destiné à être enfoncé dans le sol.

Parmi ces dispositifs, nous nous intéresserons aux dispositifs de support qui comprennent une tige tubulaire à section creuse qui s'érige verticalement un fois ancrée dans le sol. L'extrémité inférieure de la tige destinée à être ancrée dans le sol comprend une ouverture inférieure et un filet sous forme d'une lame ou une barre hélicoïdale pointue ayant la même forme qu'un ressort non contraint, constituant le moyen de vissage dans le sol. L'extrémité supérieure comprend une ouverture de fixation dans laquelle il est possible de fixer un objet quelconque tel que le poteau d'un parasol, par exemple. En enfonçant le dispositif de support dans le sol par l'ouverture inférieure, la terre peut pénétrer dans la tige tubulaire du support par son extrémité inférieure, ce qui permet à la tige de s'enfoncer plus facilement, la terre n'ayant pas à être tassée au fur et à mesure que le dispositif est vissé dans le sol, comme c'est le cas par exemple avec une tige à extrémité inférieure fermée de forme conique. Cependant, lorsque la terre pénètre et s'entasse dans le corps tubulaire de la tige, il peut être difficile de la déloger. Si le dispositif est utilisé une deuxième fois sans avoir évacué la colonne de terre précédemment formée, une nouvelle colonne de terre viendra se former et forcera la vieille colonne de terre vers le haut de la tige tubulaire; si le dispositif est utilisé de nombreuses fois de cette façon, la tige tubulaire peut se retrouver remplie de terre sur toute sa longueur jusqu'à ce que la terre obstrue l'ouverture de fixation à l'extrémité supérieure de la tige, empêchant la fixation de l'objet tel que le parasol.

Le brevet américain No. 6,202,368(ci-après le brevet « *Wallace »)* montre un dispositif ancrable au sol, comprenant un poteau tubulaire muni d'une extrémité supérieure ouverte et d'une extrémité inférieure ouverte, d'une lame de vissage fixement attachée à la portion inférieure de ce poteau, et muni au surplus de deux orifices intermédiaires. Les orifices selon le brevet *Wallace* sont destinés être engagés par un outil de vissage.

### SOMMAIRE DE L'INVENTION

La présente invention concerne un dispositif de support destiné à être temporairement ancré dans le sol, comme dans la revendication 1.

Selon une réalisation de l'invention, lesdits moyens de vissage sont constitués d'une barre hélicoïdale formant un filet fixement attachée à la portion inférieure de ladite tige.

Selon une réalisation de l'invention, ladite barre hélicoïdale est attachée à ladite tige de façon à ce qu'une portion inférieure de ladite barre hélicoïdale n'entoure pas ladite tige et qu'elle s'étende librement au-delà de l'extrémité inférieure dudit poteau.

Selon une réalisation de l'invention, le dispositif de support comprend de surcroît un bras de vissage attaché à la paroi extérieure dudit tube, ledit bras ayant pour but de fournir une poignée pour faciliter la rotation dudit tube.

Selon une réalisation de l'invention, ledit bras est attaché de manière pivotante par une de ses extrémités à ladite tige, ledit bras de vissage pouvant basculer entre un état de rangement où ledit bras est parallèle à ladite tige, et un état opérationnel déployé où ledit bras est perpendiculaire à ladite tige.

Selon une réalisation de l'invention, ladite tige tubulaire creuse définit une surface intérieure, ledit déflecteur étant formé d'une plaque dont le rebord périphérique épouse ladite surface intérieure de ladite tige, ladite plaque faisant face de façon inclinée audit orifice intermédiaire.

### BRÈVE DESCRIPTION DES DESSINS

Dans les dessins annexés :
La Figure 1 montre une vue en perspective du dispositif de support de l'invention avec son bras de vissage en position repliée;
La Figure 2 montre une vue en perspective du dispositif de support avec le bras de vissage en position opérationnelle déployée;
La Figure 3 montre une coupe longitudinale du dispositif de support ancré dans le sol, et suggère au surplus un écoulement d'un surplus de matière granulaire sortant d'un orifice situé sur le flanc du dispositif; et
La Figure 4 est une vue agrandie de la région IV de la Figure 3.

### DESCRIPTION DÉTAILLÉE DES RÉALISATIONS DE L'INVENTION

Les Figures 1 à 4 montrent le dispositif de support 10 de l'invention, qui est destiné à être utilisé sur un sol S de composition granulaire, et qui a pour objectif de supporter un objet ne faisant pas partie de l'invention, comme un parasol par exemple, fixement au-dessus du sol.

Le dispositif de support 10 comprend une tige à section tubulaire creuse 12 qui définit deux extrémités : une extrémité inférieure correspondant à l'extrémité qui peut être ancrée dans le sol S, et une extrémité supérieure, opposée à l'extrémité inférieure.

Une ouverture inférieure 14 est présente à l'extrémité inférieure de la tige 12. Une ouverture supérieure 16 est présente à l'extrémité supérieure de la tige 12.

Une barre hélicoïdale pointue 22 est fixement attachée à la portion inférieure de la tige 12, tel qu'illustré sur la Figure 1. Cette barre hélicoïdale 22 représente un moyen de vissage du dispositif 10. La barre hélicoïdale 22 est destinée à aider l'utilisateur du dispositif 10 à ancrer le dispositif 10 dans le sol S. Le rôle de la barre hélicoïdale 22 s'apparente à celui des filets d'une vis. Une portion inférieure convergente 22a de la barre hélicoïdale 22 dépasse vers le bas l'extrémité inférieure de la tige 12 pour faciliter l'ancrage du dispositif 10 dans le sol S. Une fois que la portion inférieure 22a de la barre hélicoïdale 22 est enfoncée dans le sol S, la portion de la tige 12 entourée par la barre hélicoïdale 22 peut à son tour pénétrer dans le sol S plus aisément. Puisque le corps de la tige 12 elle-même est cylindrique et creux, la surface effective résistant à l'enfoncement est très faible.

La tige 12 présente un orifice intermédiaire 18 sur son flanc, entre les ouvertures 14 et 16 et espacé de celles-ci.

De plus, la tige 12 est munie d'un déflecteur 24 sous forme d'une plaque métallique ovale, le déflecteur 24 étant fixé à l'intérieur du corps creux de la tige 12, et son rebord périphérique épousant la paroi intérieure de la tige 12. Le déflecteur 24 est disposé obliquement à l'intérieur de la tige 12 de façon à ce qu'il fasse face à l'orifice 18 de manière inclinée. La partie la plus haute du déflecteur 24 est alignée avec la partie supérieure du contour de l'orifice 18.

Un bras de vissage allongé 20 est attaché de façon pivotante sur la tige 12 par une de ses extrémités. Le point d'attache entre le bras 20 et la tige 12 est localisé entre l'orifice 18 et l'ouverture supérieure16, par exemple directement au-dessus de l'orifice 18 tel qu'illustré. Ce bras 20 peut pivoter entre deux positions limites : une position repliée, où le bras 20 est parallèle à la tige 12, et où l'extrémité libre du bras 20 est orienté vers le haut de la tige 12, comme le montre la Figure 1; et une position opérationnelle déployée, où le bras 20 est perpendiculaire à la tige 12, comme le montre la Figure 2. Ce bras 20 va faciliter la rotation du dispositif 10 autour de son axe de symétrie central. Le bras 20 est donc un bras de levier favorisant l'application d'un moment de rotation dans la tige 12, et donc le vissage du dispositif 10 dans le sol S.

Deux vis de serrage 26 et 27 sont présentes sur la tige 12. Ces deux vis 26 et 27 se trouvent face à face et à des positions diamétralement opposées sur la tige 12. Les vis 26 et 27 ont pour but de maintenir en place par serrage un objet inséré dans la section creuse de la tige 12 par l'ouverture 16, par exemple l'extrémité inférieure du poteau d'un parasol.

Le dispositif de support 10 fonctionne comme suit : le bras 20 est d'abord pivoté en position opérationnelle. Par la suite, la pointe inférieure de la barre hélicoïdale 22 est appuyée contre le sol S. Le dispositif 10 est ensuite tourné autour de son axe de symétrie central à répétition. Chaque tour effectué par le dispositif 10 contribue à l'enfoncement de la barre hélicoïdale 22 et de la tige 12 dans le sol S, la barre hélicoïdale agissant comme un filet. Le dispositif de support 10 peut être enfoncé à une profondeur désirée; néanmoins, l'orifice intermédiaire 18 doit demeurer au dessus du sol S en tout temps.

Au fur et à mesure que le dispositif s'enfonce dans le sol S, la matière granulaire composant le sol S va pénétrer à l'intérieur de la tige 12 par l'ouverture inférieure 14. Une colonne de terre se formera ainsi graduellement à l'intérieur de la tige 12. Cette colonne peut être plus ou moins difficile à déloger, selon la composition de la matière composant le sol S. La matière composant le sol S ne se faisant pas écarter, mais pénétrant à l'intérieur de la tige 12, le centre de gravité du dispositif 10 se trouve plus rabaissé, ce qui contribue à améliorer la solidité de la fixation au sol S du dispositif 10.

Une fois le dispositif 10 enfoncé dans le sol S à la profondeur désirée, le bras 20 est basculé vers sa position repliée. Un objet, ayant un poteau de fixation, comme un parasol par exemple, peut ensuite être fixé temporairement ou de façon permanente au support. On continuera les explications en prenant l'exemple du parasol comme objet qui est fixé au-dessus du sol, quoique qu'il est entendu que tout objet pouvant être fixé à la tige 12 pourrait être utilisé avec le dispositif 10.

L'extrémité inférieure du poteau de fixation de l'objet est inséré dans la tige 12 par l'ouverture supérieure 16, et est maintenu en place à l'aide des vis de serrage 26 et 27, qui, une fois vissées, exercent une pression suffisante sur le poteau de fixation de l'objet pour le garder fermement en place.

Pour ranger le dispositif 10, il suffit de suivre les étapes précédemment décrites dans l'ordre inverse.

La colonne de terre formée lors d'une précédente utilisation du dispositif 10 peut être demeurée au moins partiellement à l'intérieur du corps creux de la tige 12. Si le dispositif 10 est retiré et vissé de nouveau ultérieurement dans le sol S, d'autre terre viendra s'insérer dans la tige 12 par son extrémité inférieure 14. La colonne de terre sera donc de plus en plus haute dans la tige 12 jusqu'à ce qu'elle rejoigne le niveau de l'orifice intermédiaire 18. Le déflecteur 24 empêche l'écoulement de matière granulaire ascendant provenant du sol S plus loin que l'orifice intermédiaire 18 et évite ainsi l'obstruction de l'ouverture supérieure 16, ce qui permet l'insertion d'un objet dans l'ouverture 16. La colonne de terre est en effet graduellement déviée par le déflecteur 24 vers l'orifice 18 et évacuée de la tige 12 par l'orifice 18 au fur et à mesure que la nouvelle terre s'insère par l'extrémité inférieure 14.

La barre hélicoïdale 22 peut être remplacée par un moyen alternatif d'ancrage. Selon une réalisation de l'invention, la barre hélicoïdale 22 est soudée sur la tige 12. Néanmoins, on aurait pu alternativement décider de ne pas inclure de barre hélicoïdale 22, l'enfoncement du dispositif 10 dans le sol S étant alors accompli en appliquant des coups de marteau ou de maillet sur l'extrémité supérieure de la tige 12.

Selon une réalisation de l'invention, le bras 20 pourrait ne pas être inclus sous la forme précédemment décrite. Un bras amovible, dont une extrémité serait insérée dans une douille située sur le flanc de la tige 12 lorsqu'on désire visser le dispositif 10 dans le sol S, par exemple, aurait pu être prévu. Alternativement, on aurait aussi pu pourvoir un dispositif de support 10 sans bras de vissage 20.

Les vis de serrage 26 et 27 peuvent être remplacées par des moyens alternatifs de fixation. Par exemple, un bouton poussoir aurait pu être placé dans la partie supérieure de la tige 12. La tige tubulaire de l'objet à supporter comprendrait alors des trous sur sa portion inférieure, un d'entre eux pouvant accueillir le bouton poussoir situé sur la tige 12, maintenant ainsi l'objet en place.

Toute autre modification à la présente invention qui ne dévie pas de la portée générale des revendications ci-annexées y est considérée incluse.

## Revendications

1. Un dispositif de support (10) destiné à être temporairement ancré dans le sol, comprenant :
- une tige tubulaire creuse (12) allongée définissant une extrémité supérieure et une extrémité inférieure;
- une première ouverture (14) dans ladite tige située à ladite extrémité inférieure de ladite tige;
- une seconde ouverture (16) dans ladite tige située à ladite extrémité supérieure de ladite tige;
- un orifice intermédiaire d'évacuation (18) dans ladite tige situé entre lesdites première et seconde ouvertures;
- un déflecteur (24) attaché à l'intérieur de ladite tige en regard dudit orifice et destiné à faire dévier un écoulement de matière granulaire en provenance de ladite première ouverture vers ledit orifice; et
- des moyens de vissage (22) pour ledit dispositif situés sur la portion inférieure de ladite tige, destinés à faciliter l'ancrage dudit dispositif dans le sol.

2. Un dispositif de support tel que défini dans la revendication 1,
**caractérisé en ce que** lesdits moyens de vissage sont constitués d'une barre hélicoïdale (22) formant un filet fixement attachée à la portion inférieure de ladite tige.

3. Un dispositif de support tel que défini dans la revendication 2,
**caractérisé en ce que** ladite barre hélicoïdale est attachée à ladite tige de façon à ce qu'une portion inférieure de ladite barre hélicoïdale n'entoure pas ladite tige et qu'elle s'étende librement au-delà de l'extrémité inférieure de ladite tige.

4. Un dispositif de support tel que défini à la revendication 1,
comprenant de surcroît un bras de vissage (20) attaché à une paroi extérieure de ladite tige, ledit bras ayant pour but de fournir une poignée pour faciliter la rotation de ladite tige.

5. Un dispositif de support tel que défini dans la revendication 4,
**caractérisé en ce que** ledit bras a deux extrémités et est attaché de manière pivotante par une de ses extrémités à ladite tige, ledit bras de vissage pouvant basculer entre un état de rangement où ledit bras est parallèle à ladite tige, et un état opérationnel déployé où ledit bras est perpendiculaire à ladite tige.

6. Un dispositif de support tel que défini à la revendication 1, **caractérisé en ce que** ladite tige tubulaire creuse définit une surface intérieure, ledit déflecteur étant formé d'une plaque dont le rebord périphérique épouse ladite surface intérieure de ladite tige, ladite plaque faisant face de façon inclinée audit orifice intermédiaire.

## Claims

1. A support device (10) intended to be temporarily anchored in the ground, comprising:
- an elongated hollow tubular rod (12) defining an elongated upper end and lower end;
- a first opening (14) in said rod located in said lower end of said rod;
- a second opening (16) in said rod located in said upper end of said rod;
- an intermediary outflow port (18) in said rod located between said first and second openings;
- a deflector (24) attached to the inside of said rod in register with said port and intended to divert a flow of granular material from said first opening to said port, and
- screwing means (22) for said device located on the lower portion of said rod, intended to facilitate the anchoring of the device in the ground.

2. A support device as defined in claim 1, wherein said screwing means comprise a helical bar (22) forming a screw thread fixedly attached to the lower portion of said rod.

3. A support device as defined in claim 2, wherein said helical bar is attached to said rod so that a lower portion of said helical bar does not surround said rod and so that it extends freely beyond the lower end of said rod.

4. A support device as defined in claim 1, further comprising as crewing arm (20) attached to an outer wall of said rod, said arm intended to provide a handle to facilitate rotation of said rod.

5. A support device as defined in claim 4, wherein said arm has two ends and is pivotally attached by one of its end to said rod, said screwing arm being able to tilt between as to rage state in which the arm is parallel to said rod, and a deployed operational state where said arm is perpendicular to said rod.

6. A support device as defined in claim 1, wherein said hollow tubular rod defines an interior surface, said deflector being formed by a plate with a peripheral rim matching said inner surface of said rod, said plate facing in an inclined way said intermediary port.

## Patentansprüche

1. Tragvorrichtung (10), die vorübergehend im Boden verankert werden soll, bestehend aus:
- einer länglichen, hohlen, rohrförmigen Stange (12), die ein oberes Ende und ein unteres Ende definiert;
- einer ersten Öffnung (14) in der genannten Stange, die am genannten unteren Ende der genannten Stange sitzt;
- einer zweiten Öffnung (16) in der genannten Stange, die am genannten oberen Ende der genannten Stange sitzt;
- einer Ablauf-Zwischenöffnung (18) in der genannten Stange, die zwischen den genannten ersten und zweiten Öffnungen sitzt;
- einem Abweiser (24), der innerhalb der genannten Stange gegenüber der genannten Zwischenöffnung befestigt ist und dazu dient, eine Granulatströmung umzuleiten, die von der genannten Öffnung in Richtung der genannten Zwischenöffnung fließt; und
- Schraubmitteln (22) für die genannte Vorrichtung, die am unteren Abschnitt der genannten Stange sitzen und dazu dienen, die Verankerung der genannten Vorrichtung im Boden zu erleichtern.

2. Tragvorrichtung gemäß Anspruch 1, **dadurch gekennzeichnet, dass** die genannten Schraubmittel aus einem wendelförmigen Stab (22) bestehen, der ein Gewinde bildet, das am unteren Abschnitt der genannten Stange befestigt ist.

3. Tragvorrichtung gemäß Anspruch 2, **dadurch gekennzeichnet, dass** der genannte wendelförmige Stab an der genannten Stange derart befestigt ist, dass ein unterer Abschnitt des genannten wendelförmigen Stabs die genannte Stange nicht umgibt und dass er sich frei über das untere Ende der genannten Stange hinaus erstreckt.

4. Tragvorrichtung gemäß Anspruch 1, die außerdem einen Schraubarm (20) aufweist, der an einer Außenwand der genannten Stange befestigt ist, wobei der genannte Arm einen Griff bieten soll, um die Rotation der genannten Stange zu erleichtern.

5. Tragvorrichtung gemäß Anspruch 4, **dadurch gekennzeichnet, dass** der genannte Arm zwei Enden hat und schwenkbar an einem seiner Ende an der genannten Stange befestigt ist, wobei sich der genannte Schraubarm zwischen einem aufgeräumten Zustand, in dem der genannte Arm parallel zur genannten Stange liegt, und einem ausgeklappten einsatzbereiten Zustand, in dem der Arm lotrecht zur genannten Stange steht, verschwenken kann.

6. Tragvorrichtung gemäß Anspruch 1, **dadurch gekennzeichnet, dass** die genannte hohle, rohrförmige Stange eine Innenfläche definiert, wobei der genannte Abweiser aus einer Platte besteht, deren Umfangsrand sich mit der genannten Innenfläche vereint, wobei die genannte Platte schräg gegenüber der Zwischenöffnung sitzt.
